# EUROPÄISCHE PATENTSCHRIFT

(11) **EP 0 207 502 B1**
(45) Veröffentlichungstag und Bekanntmachung des Hinweises auf die Patenterteilung: **06.03.1991**
(21) Anmeldenummer: 86108968.8
(22) Anmeldetag: 02.07.1986
(51) Int. Cl.: C10G 49/00, C10G 1/06

(54) **Verfahren zur Vorbehandlung der Einsatzprodukte für die Schwerölhydrierung**
Process for the pretreatment of heavy oil hydrogenation charges
Procédé pour le prétraitement des charges pour l'hydrogénation d'huiles lourdes

(30) Priorität: 03.07.1985 DE 3523709
(43) Veröffentlichungstag der Anmeldung: 07.01.1987
(73) Patentinhaber: VEBA OEL Technologie GmbH, 45896 Gelsenkirchen (DE)
(72) Erfinder: Frohnert, Heinz, D-4250 Bottrop (DE); Uckermann, Bernd, D-4600 Dortmund 30 (DE); Klein, Wolfdieter, D-4350 Recklinghausen (DE)
(74) Vertreter: Lindner, Wolfgang

(56) Entgegenhaltungen:
- EP-A- 0 083 830
- DE-A- 3 002 209
- US-A- 4 075 081

## Beschreibung

Die Erfindung betrifft ein Verfahren zur Vorbehandlung der Einsatzprodukte für die Schwerölhydrierung mit vorgewärmtem wasserstoffhaltigem Hydriergas der im Oberbegriff des Anspruches 1 angegebenen Art.

Es ist bei einem Verfahren zur Kohlehydrierung bekannt, die gesamte notwendige Hydriergasmenge mit der Kohle-Öl-Maische zu erhitzen oder auch einen Teil des Hydriergases separat vorzuheizen und hierfür vorzusehen, einen Teil des Hydriergases vor dem Vorheizer und einen anderen Teil des Hydriergases abstromseitig vom Vorheizer und vor Eintritt in den Hydrierreaktor zuzusetzen (vgl. EP-OS 0 083 830).

Mit der Aufheizung des Schweröl-Additiv-Gemisches in Gegenwart von wasserstoffhaltigem Hydriergas ist die Schwierigkeit verbunden, daß sich mit steigender Temperatur die Tragfähigkeit der Suspension verschlechtert, so daß die Gefahr der Ausbildung von Inhomogenitäten sowie einer Sedimentierung der Feststoffanteile des Katalysatorträgers (Additiv) in den Wärmetauscherrohren besteht.

Ferner ist man bei der Steigerung der Rohrwandtemperaturen aufgrund von Verkokungsneigung und Verschmutzung durch Ablagerungen im Inneren der Rohre (Fouling) beschränkt.

Demgemäß besteht die Erfindungsaufgabe darin, den spezifischen Flächenbedarf beim Wärmeaustausch für die Aufheizung des Öl-Additiv-Gemisches zu reduzieren. Eine weitere Aufgabe besteht darin, den Bedarf an mechanischer Energie für den Betrieb der Gaskompressoren zu verringern.

Gemäß der Erfindung werden diese Aufgaben bei dem Verfahren der eingangs angegebenen Art dadurch gelöst, daß die Merkmale des Kennzeichens von Patentanspruch 1 verwirklicht sind.

Nach Patentanspruch 2 wird der Strom des über den als Gaswärmetauscher ausgebildeten ersten Wärmetauscher geführten gasförmigen Heißabscheiderkopfproduktes über einen Gasphasereaktor mit einem auf einem Träger fest angeordneten Kontakt und daran anschließend über mindestens einen Wärmetauscher zur Aufwärmung des Gemisches von Schweröl, Additiv und Hydriergas geführt.

Der durch wärmetausch mit dem gasförmigen Heißabscheiderkopfprodukt aufgeheizte und dem vorgewärmten Schwerölgemisch (Gemisch von Schweröl und Additiv bzw. Katalysatorträger) zugegebene andere Teil des Hydriergases macht 40 bis 80 Vol.-% der insgesamt erforderlichen Hydriergasmenge aus.

Eine vorteilhafte Ausgestaltung sieht vor, einen Teil der über den Gaswärmetauscher geführten Hydriergasmenge dem Schwerölgemisch erst zuzusetzen, nachdem das Gemisch den Vorheizer durchlaufen hat.

Eine weitere vorteilhafte Ausgestaltung besteht darin, den Teil des Hydriergases, der über den ersten Wärmetauscher geführt wird, in einem Ofen weiter aufzuheizen und dem Schwerölgemisch abstromseitig von dem Vorheizer zuzusetzen, wobei wiederum ein weiterer Teilstrom des in dem Ofen aufgeheizten Hydriergasstromes dem Schwerölgemisch vor Eintritt in den Vorheizer zugesetzt werden kann. Die Aufheizung des zunächst separat geführten Hydriergasanteils kann auch allein über den Ofen erfolgen.

Durch die Aufteilung der insgesamt erforderlichen Hydriergasmenge in einen Anteil, der dem auf den Verfahrensdruck gebrachten aber noch nicht über Wärmetauscher vorgewärmten Schwerölgemisch zugegeben wird und einen Anteil, der zunächst durch Wärmetausch mit dem gasförmigen Heißabscheiderkopfprodukt in einem als Gaswärmetauscher ausgebildeten ersten Wärmetauscher oder auch dem Ofen separat aufgeheizt wird und durch die Zugabe des so aufgeheizten Teils der Hydriergasmenge zu dem in einem oder mehreren Wärmetauschern vorgewärmten Schwerölgemisch wird bezweckt, daß in allen Wärmetauschern eine gewünschte vorteilhafte möglichst homogene Strömung erhalten werden kann. Damit ist ein verbesserter Wärmeübergang verbunden und dem Auftreten von Inhomogenitäten wird vorgebeugt.

Es ist auch möglich, den Strom des wasserstoffhaltigen Hydriergases so aufzuteilen, daß der Wasserstoffzusatz zu dem Schwerölgemisch in Form von Frischwasserstoff erfolgt und daß die verbleibende Menge des insgesamt zu ergänzenden Frischwasserstoffs dem Kreislaufhydriergas zugemischt wird.

Hierdurch wird ein höherer wasserstoffpartialdruck erzielt und der Kompressor für das Kreislaufhydriergas kann in seiner Kapazität entsprechend kleiner ausgelegt werden, auch können kleinere Rohre ('Haarnadelrohre") im Vorheizer für das Schweröl-Gemisch vorgesehen werden.

Es ist zweckmäßig zur Temperaturregelung des Hydrierreaktors vorzusehen, daß ein Teilstrom des eingesetzten Frischwasserstoffs oder des Kreislaufhydriergases direkt in den Hydrierreaktor als Quenchgas eingeführt werden kann.

Das zunächst durch den Gaswärmetauscher geführte Kopfprodukt des Heißabscheiders wird den Wärmetauschern für das Schwerölgemisch zugeführt und im Gegenstrom zu dem Schwerölgemisch durch Wärmeaustausch weiter abgekühlt. Hier wird das nur einen Teil, 20 bis 60 Vol.-%, der Hydrier gasmenge enthaltende Schwerölgemisch unter weiterer Ausnutzung der in den Hydrierprodukten enthaltenen Wärme in den Wärmeaustauschern vorgewärmt.

Im Reaktionsteil, d. h. in den eigentlichen Hydrierreaktoren steht nach Zugabe der restlichen Menge von 40 bis 80 Vol.-% die gesamte erforderliche Menge des Hydriergases zur Verfügung, wo das Hydriergas auch die Aufgabe hat, die Überführung der entstandenen verdampfbaren Reaktionsprodukte in den Heißabscheider zu fördern.

Bei dem vorliegenden Verfahren wird ein Teil der Kapazität des Vorheizers von dem mit dem Heißabscheiderkopfprodukt beaufschlagten Gaswärmetauscher oder dem Ofen übernommen, wobei ins Gewicht fällt, daß ein Gaswärmetauscher bzw. ein Ofen, in dem ein Gas aufgeheizt wird, nur etwa ein Fünftel der Gesamtaustauschfläche eines Wärmetauschers bzw. Vorheizers für die Vorheizung des ein Mehrphasensystem darstellenden Schwerölgemisches benötigt.

Die vorliegende getrennte Vorwärmung eines Teils des Hydriergases ermöglicht eine bessere Wärmeausnutzung des Wärmeinhalts des Heißabscheiderkopfproduktes sowie eine vereinfachte Bauweise des Vorheizers. Die Auslegung und der Betrieb des Vorheizers für die Aufheizung des Schwerölgemisches sind kritisch für die Arbeitsweise der Schwerölhydrierung in der Sumpfphase.

Der in dem Gaswärmetnuscher auf 350 bis 470 °C, maximal 490 °C, im Gegenstrom mit dem Kopfprodukt des Heißabscheiders bzw. in dem zusätzlichen Ofen auf Temperaturen zwischen 350 und 550 °C aufgeheizte Teilstrom des Hydriergases kann noch den betrieblichen Erfordernissen und in Abhängigkeit von dem Betriebszustand des Vorheizers aufgeteilt werden in einen Teilstrom, der vor dem Vorheizer und in einen Teilstrom, der abstromseitig vom Vorheizer dem Schwerölgemisch zugeführt wird.

Zur Wärmerückgewinnung aus dem etwa 470 °C bis maximal 490 °C heißen Kopfprodukt des Heißabscheiders wird dem mit dem Hydriergas versetzten und auf Druck gebrachten Schweröl-Additiv-Gemisch in hintereinanderliegenden Wärmeaustauschern, im Gegenstrom und ggf. nach Passieren eines Gaswärmetauschers das Heißabscheiderkopfprodukt entgegengeführt. Die Absenkung der Temperatur des Heißabscheiderkopfproduktes in einem ersten, zweckmäßig als Gaswärmetauscher ausgebildeten, Wärmetauscher ist auch deshalb erforderlich, weil im Falle einer nachgeschalteten Gasphasenhydrierung der Festbettkontakt in der Regel bei etwas tiefer als der Temperatur des Heißabscheiderkopfproduktes liegenden Temperaturen betriebstechnisch die besten Ergebnisse bringt.

Als einzusetzende schwere Öle oder deren Rückstände kommen alle Sorten in Betracht, die wirtschaftlich hydriert werden können, z. B. Schweröl und andere

Rückstände der Top- und Vakuumdestillation von konventionellen Rohölen, schweren Rohölen, Rückstände aus anderen Verarbeitungsstufen, z. B. Visbreaker, Entasphaltierung usw.

Unter Additive werden bei dem vorliegenden Verfahren beispielsweise kohlenstoffhaltige Produkte mit hoher spezifischer Oberfläche, z. B. Petrolkoks, Braunkohlenkokse, Vergasungsrückstände u. dgl. verstanden. Sie werden zugesetzt in einer Menge von etwa 2 bis 5 Gew.-%, bezogen auf die Schweröleinsatzmenge.

Das mit dem Teilstrom des Hydriergases und ggf. dem restlichen Hydriergas versetzte Schwerölgemisch hat nach Durchlaufen der Wärmeaustauscher eine Temperatur von etwa 380 °C und nach Durchlaufen des nachgeschalteten Vorheizers eine Temperatur von etwa 460 °C.

Das Hydriergas kann zwecks Vorwärmung, ggf. nach Abtrennen eines als Quenchgas benötigten und über eine entsprechende Leitung geführten Anteils, über den letzten abstromseitigen von dem Heißabscheiderkopfprodukt durchströmten Wärmetauscher geführt werden, bevor es dem Schwerölgemisch zugesetzt wird.

Gemäß Figur 1 wird das auf den Verfahrensdruck gebrachte Schwerölgemisch über Leitung 1 mit Frischgas (z. B. etwa 97 Gew.-% Wasserstoffgehalt) als Hydriergas beaufschlagt. Das Schwerölgemisch durch-läuft nach Zumischen der ggf. vorgewärmten Hydriergasmenge einen oder mehrere hintereinanderliegende Wärmetauscher 2, in denen es im Gegenstrom zu dem Kopfprodukt des Heißabscheiders oder dem Abstrom eines zwischengeschalteten Gasphasereaktors 9 vorgewärmt wird, anschließend den Vorheizer 4, bevor es über Leitung 5 in den ersten Hydrierreaktor eintritt. Das Kopfprodukt des Heißabscheiders passiert ggf. einen Gaswärmetauscher 6, in welchem der in Leitung 7 geführte restliche Anteil der erforderlichen Hydriergasmenge auf 350 bis maximal 500 °C vorgewärmt wird, daran anschließend den Gasphasereaktor 9, in welchem direkt angekoppelt eine Weiterhydrierung der gas- bzw. dampfförmigen Hydrierprodukte aus der Sumpfphase an einem fest angeordneten Hydrierkontakt in der Gemischtphase stattfindet sowie die Maischevorwärmer 2 und ggf. eine nicht dargestellte Frischgasvorwärmung. Zur Aufheizung der über Leitung 7 geführten und in dem Gaswärmetauscher 6 aufgeheizten restlichen Menge des als Kreislaufgas zugesetzten Hydriergases, dem noch weiteres Frischgas über Leitung 3 zugeführt werden kann, ist ein Ofen 8 nachgeschaltet. Der so aufgeheizte Hydriergasstrom wird der Maische zu einem Teil vor Eintritt in den Vorheizer 4 und zum anderen Teil abstromseitig vom Vorheizer 4 zugegeben.

Figur 2 zeigt die Verfahrensführung, bei der der über Leitung 7 und Gaswärmetauscher 6 geführte Strom des Hydriergases dem Schwerölgemisch auf-stromseitig vom Vorheizer 4 zugeführt wird. Der in dem Gaswärmetauscher 6 aufgeheizte Hydriergasstrom kann dem Schwerölgemisch aber auch abstromseitig vom Vorheizer 4 zugegeben werden. Die übrigen Bezugszeichen haben die Bedeutung wie zu Figur 1 erläutert

Es kann im Rahmen der mit Figur l oder 2 gegebenen vorteilhaften Ausgestaltungen des vorliegenden Verfahrens ebenfalls vorteilhaft sein, zum Zwecke der Aufheizung des Hydriergases nur Ofen 8 vorzusehen und das Heißabscheiderkopfprodukt über einen ersten Wärmetauscher zur Aufheizung des Schwerölgemisches zu leiten. In diesem Falle kann das Hydriergas auf beispielsweise 550 °C aufgeheizt werden.

Die getrennte Aufheizung von Teilen des Hydriergases beim vorliegenden Verfahren ermöglicht geringere Rohrwandungsstärken für die Führung des Hydriergases und eine vereinfachte Verteilung bzw. Aufteilung des Hydriergases, darüber hinaus eine geringere erforderliche Leistung der Aufheiz- und Vorheizöfen. Schließlich sind die Druckverluste im Kreislaufsystem um etwa 50 % niedriger, weil nur jeweils der Anteil des Frischgases auf den Betriebsdruck hochgedrückt werden muß.

## Patentansprüche

1. Verfahren zur Vorbehandlung der Einsatzprodukte für die Schwerölhydrierung mit vorgewärmtem wasserstoffhaltigem Hydriergas unter erhöhtem Druck und erhöhter Temperatur, unter Zusatz eines Additivs, in einem Flüssigphasesystem, bei dem das Schweröl einem Vorheizer zugeführt wird, um anschließend in einer Reaktorkaskade einer Hydrierungsreaktion unterworfen zu werden, von wo aus die Reaktionsprodukte einem Heißabscheider zugeführt werden und bei dem nur ein Teil von 20 bis 60 Vol.-% der insgesamt in der Flüssigphase erforderlichen Hydriergasmenge dem auf den Verfahrensdruck gebrachten aber noch nicht vorgewärmten Gemisch von Schweröl und Additiv zugemischt wird,
dadurch gekennzeichnet, daß der andere Teil der Hydriergasmenge, der 40 bis 80 Vol.-% der insgesamt erforderlichen Hydriergasmenge ausmacht durch Wärme-tausch mit dem gasförmigen Heißabscheiderkopfprodukt in einem als Gaswärmetauscher ausgebildeten ersten Wärmetauscher auf eine Temperatur von 350 bis 470, maximal 490 oder auch 500 °C aufgeheizt, das Gemisch von Schweröl und Additiv sowie Hydriergas durch Wärmetausch in einem oder mehreren dem Gaswärmetauscher nachgeschalteten, von dem Heißabscheiderkopfprodukt nach Passieren des Gaswärmetauschers durchströmten Wärmetauschern auf eine Temperatur von etwa 460 °c vorgewärmt und die in dem Gaswärmetauscher aufgeheizte Hydriergasmenge dem vorgewärmten Gemisch von Schweröl, Additiv und Hydriergas zugegeben wird.

2. Verfahren nach Anspruch 1, dadurch gekennzeichnet, daß der Strom des über den als Gaswärmetauscher ausgebildeten ersten Wärmetauscher geführten gasförmigen Heißabscheiderkopfproduktes über einen Gasphasereaktor mit einem auf einem Träger fest angeordneten Kontakt und daran anschließend über mindestens einen Wärmetauscher zur Aufwärmung des Gemisches von Schweröl, Additiv und Hydriergas geführt wird.

3. Verfahren nach Anspruch 1 oder 2 dadurch gekennzeichnet, daß ein Teil der über den Gaswärmetauscher geführten Hydriergasmenge dem Schwerölgemisch erst zugesetzt wird, nachdem das Gemisch den Vorheizer durchlaufen hat.

4. Verfahren nach einem der Ansprüche 1 bis 3, dadurch gekennzeichnet, daß zusätzlich zu dem Gaswärmetauscher ein Ofen zur Aufheizung des Hydriergasteilstromes eingesetzt wird.

5. Verfahren nach Anspruch 1 dadurch gekennzeichent, daß anstelle des Gaswärmetauschers ein Ofen zur Aufheizung des Hydriergasteilstromes auf 550 °C vorgesehen ist und daß das Heißabscheiderkopfprodukt bereits in dem ersten Wärmetauscher zur Vorwärmung des Schwerölgemisches herangezogen wird.

6. Verfahren nach einem der Ansprüche 1 bis 5, dadurch gekennzeichnet, daß der Strom des wasserstoffhaltigen Hydriergases so aufgeteilt wird, daß die Zugabe zu dem Schwerölgemisch in Form von Frischwasserstoff erfolgt und daß die verbleibende Menge des insgesamt zu ergänzenden Frischwasserstoffs dem Kreislaufhydriergas zugemischt wird.

## Claims

1. A process for the pretreatment of the products used for heavy oil hydrogenation in a liquid phase system with preheated hydrogen-containing hydrogenation gas at elevated pressure and elevated temperature, using an additive, wherein the heavy oil is supplied to a preheater and then subjected to a hydrogenation reaction in a reactor cascade, from which the reaction products are supplied to a hot separator, and wherein only a portion of 20 to 60% by volume of the total quantity of hydrogenation gas required in the liquid phase is admixed with the mixture of heavy oil and additive, which has been brought to the process pressure but not yet preheated, characterized in that the other portion of the quantity of hydrogenation gas, amounting to 40 to 80% by volume of the total quantity of hydrogenation gas required, is heated to a temperature of 350 to 470, at most 490 or even 500°C in a first heat exchanger, constructed in the form of a gas heat exchanger; the mixture of heavy oil, additive and hydrogenation gas is preheated to a temperature of about 460°C by heat exchange in one or more heat exchangers which are connected downstream to the gas heat exchanger and through which the hot separator head product flows after passing the gas heat exchanger; and the quantity of hydrogenation gas heated in the gas heat exchanger is added to the preheated mixture of heavy oil, additive and hydrogenation gas.

2. A process according to claim 1, characterized in that the flow of the gaseous hot separator head product, passed over the first heat exchanger, constructed in the form of a gas heat exchanger, is passed via a gas phase reactor having a contact rigidly disposed on a support and then passed over at least one heat exchanger in order to heat the mixture of heavy oil, additive and hydrogenation gas.

3. A process according to claim 1 or 2, characterized in that a proportion of the quantity of hydrogenation gas passed over the gas heat exchanger is added to the heavy oil mixture only after the mixture has passed through the preheater.

4. A process according to one of claims 1 to 3, characterized in that in addition to the gas heat exchanger, a furnace is used for heating the component flow of hydrogenation gas.

5. A process according to claim 1, characterized in that instead of the gas heat exchanger a furnace is provided for heating the component flow of hydrogenation gas to 550°C, and the hot separator head product is already used in the first heat exchanger for preheating the heavy oil mixture.

6. A process according to one of claims 1 to 5, characterized in that the flow of hydrogen-containing hydrogenation gas is so subdivided that it is added to the heavy oil mixture in the form of fresh hydrogen, the remaining quantity of the total fresh hydrogen to be made up being admixed with the circuit hydrogenation gas.

## Revendications

1. Procédé pour le prétraitement des charges pour l'hydrogénation des huiles lourdes avec du gaz hydrogénant préchauffé contenant de l'hydrogène sous haute pression et à haute température, en utilisant un additif, dans un milieu liquide, dans lequel on fait passer l'huile lourde dans un préchauffeur, pour la soumettre ensuite à une réaction d'hydrogénation dans une cascade de réacteur, d'où les produits de réaction sont introduits dans un séparateur chaud, dans lequel on mélange seulement une partie de l'ordre de 20 à 60 % en volume de la quantité totale de gaz hydrogénant nécessaire dans la phase liquide, avec le mélange d'huile lourde et d'additif porté à la pression du procédé mais non encore préchauffé, caractérisé en ce qu'on porte à une température de 350 à 470, au maximum à 490 ou aussi à 500°C, l'autre fraction de gaz hydrogénant, qui représente 40 à 80 %, en volume de la quantité totale nécessaire de gaz hydrogénant, par échange thermique avec le produit gazeux de tête du séparateur chaud dans un premier échangeur thermique constitué en échangeur thermique à gaz qu'on préchauffe à environ 460° le mélange d'huile lourde et d'additif, ainsi que le gaz hydrogénant par échange thermique dans un ou plusieurs échangeurs thermiques intercalés à la suite de l'échangeur thermique à gaz, parcourus par le produit de tête du séparateur chaud après son passage dans l'échangeur thermique à gaz, et on ajoute la quantité de gaz hydrogénant chauffée dans l'échangeur thermique à gaz au mélange préchauffé d'huile lourde, d'additif et de gaz hydrogénant.

2. Procédé selon la revendication 1, caractérisé en ce qu'on fait passer le courant du produit de tête gazeux du séparateur chaud ayant traversé le premier échangeur de chaleur constitué en échangeur à gaz, dans un réacteur en phase gazeuse avec une masse de contact disposée fixement sur un support et ensuite dans au moins un échangeur thermique pour réchauffer le mélange d'huile lourde, d'additif et de gaz hydrogénant.

3. Procédé selon la revendication 1 ou 2, caractérisé en ce qu'on ajoute une partie de la quantité de gaz hydrogénant ayant traversé l'échangeur thermique à gaz, seulement après que le mélange d'huiles lourdes ait traversé le préchauffeur.

4. Procédé selon l'une des revendications 1 à 3, caractérisé en ce qu'on utilise un four en plus de l'échangeur thermique à gaz, pour chauffer le courant partiel de gaz hydrogénant.

5. Procédé selon la revendication 1, caractérisé en ce qu'on prévoit à la place de l'échangeur thermique à gaz un four pour chauffer le courant partiel de gaz hydrogénant à 550°C et qu'on utilise déjà le produit de tête du séparateur chaud dans le premier échangeur thermique pour préchauffer le mélange d'huiles lourdes.

6. Procédé selon l'une des revendications 1 à 5, caractérisé en ce qu'on partage le courant de gaz hydrogénant contenant de l'hydrogène, de façon à ce que l'addition au mélange d'huiles lourdes se fasse sous forme d'hydrogène frais et qu'on mélange la quantité restante d'hydrogène frais complémentaire au gaz hydrogénant du circuit.
